# EUROPÄISCHE PATENTSCHRIFT

(11) **EP 0 415 170 B1**
(45) Veröffentlichungstag und Bekanntmachung des Hinweises auf die Patenterteilung: **21.09.1994**
(21) Anmeldenummer: 90115533.3
(22) Anmeldetag: 14.08.1990
(51) Int. Cl.: B22D 11/10

(54) **Elektromagnetische Rühreinrichtung in einer Stranggiessanlage**
Electromagnetic stirrer in a continuous casting installation
Agitateur électromagnétique dans une installation de coulée continue

(30) Priorität: 28.08.1989 DE 3928311
(43) Veröffentlichungstag der Anmeldung: 06.03.1991
(73) Patentinhaber: CONCAST STANDARD AG, CH-8027 Zürich (CH)
(72) Erfinder: Schmid, Markus, CH-8820 Wädenswil (CH)
(74) Vertreter: Zeller, Josef

(56) Entgegenhaltungen:
- EP-A- 0 013 840
- EP-A- 0 117 115
- EP-A- 0 317 790
- DE-A- 2 921 280
- FR-A- 2 441 448
- PATENT ABSTRACTS OF JAPAN Band 12, Nr. 343 (M-741)(3190), 14. September 1988;& JP - A - 63104764 (MITSUBISHI HEAVY IND LTD) 10.05.1988

## Beschreibung

Die Erfindung betrifft eine elektromagnetische Rühreinrichtung gemäss den Merkmalen des Oberbegriffes von Anspruch 1.

Es sind elektromagnetische Rühreinrichtungen sowohl innerhalb wie auch unterhalb von Stranggiesskokillen bekannt. Solche elektromagnetischen Rühreinrichtungen haben allgemein die Aufgabe, die Strangqualität zu verbessern.

Aus FR-A-2 441 448, die den Oberbegriff bildet, ist eine elektromagnetische Rühreinrichtung zum Rühren des flüssigen Strangsumpfes bekannt, die innerhalb einer Stranggiesskokille angeordnet ist. Die Rühreinrichtung, bestehend aus Spulen, Spulenkernen und Magnetjoch, ist in einem Rührergehäuse angeordnet, das mit einem Ein-und Auslass für Kühlwasser verbunden ist. Als Kühlflüssigkeit für die in den Spulen entstehende Wärme wird Kokillenkühlwasser verwendet. Obwohl die Qualität des Kokillenkühlwassers in bezug auf Härtegrad, Schwebstoff-, Salzgehalte und pH-Wert in engen Toleranzen gehalten wird, kann es beim Durchfluss durch eine elektromagnetische Rühreinrichtung durch die Magnetfelder zu schädlichen Ausscheidungen und Ablagerungen und dadurch zu Störungen führen, die kostspielige Totzeiten durch Unterhaltsarbeiten verursachen. Um solche Störungen und Unterhaltsarbeiten zu umgehen, ist eine zusätzliche aufwendige Wasseraufbereitung notwendig. Diese hat Reinheitswerte zu erreichen, wie eine spezifische Leitfähigkeit von max. 500 Mikro-Siemens pro cm, eine maximale Teilchengrösse von Schwebstoff von max. 5 Mikron, eine Ausfilterung sämtlicher ferromagnetischer Partikel und eine Einstellung minimaler Gehalte von Kohlensäure, Ammoniak, Nitriden, gelöstem Eisen, gelöstem Mangan, Sulphaten, Chloriden und Silikaten. Sowohl die genannten Störungen und der zusätzliche Unterhalt als auch die zusätzliche Wasseraufbereitung senken aber die Wirtschaftlichkeit des elektromagnetischen Rührverfahrens beim Stranggiessen.

Der Erfindung liegt die Aufgabe zugrunde, die genannten Nachteile zu beheben und insbesondere eine störungsfrei arbeitende und unterhaltsarme Rühreinrichtung zu schaffen, die ohne zusätzliche Aufbereitung des Kühlwassers einwandfrei funktioniert. Es soll insbesondere auf eine aufwendige Aufbereitungsstufe zur Kontrolle der spezifischen elektrischen Leitfähigkeit, des Schwebstoffgehaltes, der ferromagnetischen Partikel und der verschiedenen Salzgehalte verzichtet werden können.

Gemäss der Erfindung wird diese Aufgabe durch die Summe der Merkmale von Anspruch 1 gelöst.

Die erfindungsgemässe Rühreinrichtung erlaubt es, auf die vorgenannte kostspielige Aufbereitung des Kühlwassers zu verzichten. Kokillen- oder Sekundärkühlwasser, die auf der Anlage bereits verwendet werden, sind einsetzbar. Bei entsprechend grossen Fliessgeschwindigkeiten und grossen Umlenkradien im Kühlrohrsystem des Rührers kann auch ein durch Schwebstoffe verunreinigtes Kühlwasser ohne Beschädigung oder Störung der Rühreinrichtung verwendet werden. Dadurch kann das elektromagnetische Rührverfahren beim Stranggiessen wirtschaftlicher gestaltet werden.

Eine vorteilhafte Ausführungsvariante ergibt sich, wenn die erste Flüssigkeit eine elektrisch nicht leitende Flüssigkeit, wie Oel etc., und die zweite Flüssigkeit Wasser sind. Anstelle dieser Kombination von Kühlflüssigkeiten können aber auch andere in der Technik bekannte Kühlmedien (auch Fluide) eingesetzt werden.

Je nach der Lage des Rührers innerhalb der Stranggiessanlage kann mit Vorteil auf der Anlage zur Verfügung stehendes Wasser als zweite Kühlflüssigkeit verwendet werden. Bei einer mit einer Kokille oszillierenden Rühreinrichtung ist es vorteilhaft, wenn das Kühlrohrsystem im Rührergehäuse mit dem Kokillenkühlwassertank verbunden ist und in einem geschlossenen Kreislauf parallel zur oder anschliessend an die Kokillenkühlung geführt ist.

Bei einem stationär angeordneten Rührer ausserhalb der Kokille kann sowohl die Stranggiessanlage als auch der Betrieb einfach gestaltet werden, wenn das Kühlrohrsystem im Rührergehäuse zwischen einer Einspeisung für das Sekundärkühlwasser für die Strangkühlung und Sprüheinrichtung zur Kühlung des Strangens angeordnet ist.

Das Kühlrohrsystem im Rührergehäuse kann in seiner geometrischen Form verschiedenartig gestaltet werden. Es können rippenlose oder mit Kühlrippen versehene Kühlrohrsysteme verwendet werden.

Bei Verwendung von nicht-ferromagnetischem Material, wie Kupfer, Inox-Stahl etc., für das Kühlrohrsystem ergeben sich zusätzliche Vorteile durch eine mindestens teilweise Abschirmung des magnetischen Feldes von der zweiten Kühlflüssigkeit.

Wird ein Kühlrohrsystem für grosse Kühlleistungen ausgelegt, ist es von Vorteil, wenn dieses innerhalb des Rührergehäuses in mehrere voneinander unabhängige Kühlrohrsysteme unterteilt ist, die je eine eigene Einspeisung aufweisen. Die Wege für das Kühlwasser können dabei sehr kurz und mit wenigen Umlenkungen und mit grossen Bogenradien gestaltet werden. Durch diese Massnahme können die Qualitätsansprüche an das Kühlwasser weiter herabgesetzt werden.

Um die erste Flüssigkeit im Rührergehäuse vor einer Erwärmung durch Wärmestrahlung des gegossenen Stranges zu schützen, wird weiter vorgeschlagen, das Rührerghäuse im Strahlungsbereich des gegossenen Stranges mit einem zusätzlichen Kühlwassermantel bzw. Strahlenschutzschild zu versehen. Der Kühlwassermantel kann mit Vorteil mit der Wasserauslaufseite des Kühlrohrsystemes verbunden werden.

Im nachfolgenden werden anhand von Figuren Beispiele der Erfindung erläutert.
Es zeigen:
- Fig. 1: einen Schnitt durch eine Rühreinrichtung nach der Linie I-I von Fig. 2,
- Fig. 2: einen Schnitt durch die Rühreinrichtung nach der Linie II-II von Fig. 1 und
- Fig. 3: einen Vertikalschnitt durch eine Kokille mit einer Rühreinrichtung.

In Fig. 1 und 2 ist schematisch eine Rühreinrichtung 1 um einen teilweise erstarrten Strang 2 mit flüssigem Kern 3 in der Sekundärkühlzone unterhalb einer nicht gezeichneten Kokille dargestellt. Die Rühreinrichtung 1 besteht aus vier Rührspulen 4 mit Spulenkernen 5 und einem Magnetjoch 6, das die vier Spulenkerne 5 verbindet. Diese Rührerteile sind in einem geschlossenen Gehäuse 7 untergebracht und in einer ersten Kühlflüssigkeit 8, z.B. Oel, eingetaucht. Diese erste Kühlflüssigkeit 8 ist im wesentlichen stationär, d.h. sie verbleibt während des Betriebes im Rührergehäuse 7. Durch ungleiche Wärmeverteilung in der Flüssigkeit innerhalb des Gehäuses 7 sind selbstverständlich gewisse Auftriebsströmungen gegeben. Es können, wenn erwünscht, Strömungsbewegungen in der Kühlflüssigkeit 8 auch künstlich aufgebracht werden. In einem Kühlrohrsystem 11 - 11‴ wird innerhalb des Rührergehäuses 7 eine zweite Flüssigkeit 10 durch diese erste stationäre Flüssigkeit 8 geführt. Diese zweite Flüssigkeit 10 ist ein Kühlwasser, das in unmittelbarer Nähe des Rührers für den Stranggiessprozess benötigt wird. Auf eine Aufbereitung für die Rührerkühlung kann verzichtet werden. Im vorliegenden Fall ist es Sekundärkühlwasser für die direkte Strangkühlung 13, das zuerst die Rühreinrichtung 1 und anschliessend den Strang 2 kühlt. Das Kühlrohrsystem 11 ist zwischen einer Speiseleitung 12 für Sekundärkühlwasser und einer Sprüheinrichtung 14 zur Kühlung des Stranges 2 eingeführt. Auf der rechten Seite von Fig. 2 schützt ein Sprühfächer der Sprüheinrichtung 14 auch das Rührergehäuse 7 mindestens teilweise von der Wärmestrahlung des Stranges.

Das Rührergehäuse 7 ist auf der linken Seite der Fig. 2 im Strahlungsbereich des gegossenen Stranges 2 mit einem Wassermantel 15 oder Strahlenschutzschild versehen. Der Wasserzufluss in den Wassermantel 15 erfolgt vom Kühlrohrsystem 11. Ueber eine Sprüheinrichtung 14′ wird mit dem gleichen Kühlwasser der Strang 2 gekühlt.

Das Kühlrohrsystem 11 - 11‴ ist ober- und unterhalb des die einzelnen Spulen 4 verbindenden Magnetjoches 6 angeordnet. Um die Rohrleitungen kurz halten zu können und mit möglichst wenigen Umlenkbogen versehen zu müssen, ist das Kühlrohrsystem 11 innerhalb des Rührergehäuses in mehrere voneinander unabhängige Kühlrohre 11 - 11‴ mit je einer eigenen Einspeisung und Kühlwasseraustrittsöffnung in der Form der Sprüheinrichtung 14 unterteilt.

Das Kühlrohrsystem 11 ist aus nicht-ferromagnetischem Material, wie Kupfer, Inox-Stahl etc., aufgebaut.

In Fig. 3 ist ein Rührergehäuse 30 in eine Stranggiesskokille 31 eingebaut und oszilliert zusammen mit der Kokille. Der Aufbau des Rührers ist im wesentlichen gleich wie in Fig. 1 und 2. Ein Kühlrohrsystem 32 ist an eine Speiseleitung 33 des Kokillenkühlwassers angeschlossen. Durch einen Wassereinlass 35 kann das Kühlwasser, nachdem es die Kokille gekühlt hat, in das Kühlrohrsystem 32 eintreten und durch einen Wasserauslass 36 wird das Kühlwasser ab-bzw. rückgeführt. Das Kokillenkühlwasser erfüllt bei dieser Wasserführung die Doppelfunktion Kokillen- und Rührerkühlung. Anstelle dieser Lösung kann der Wasserzufluss in das Kühlrohrsystem 32 auch direkt von der Speiseleitung 33 abgenommen und parallel zur Kühlung der Kokille geführt werden. Auch bei diesem Beispiel eines Rührers in einer Kokille oder anschliessend an diese, ist die zweite Flüssigkeit ein Kühlwasser, das in unmittelbarer Nähe des Rührers für den Stranggiessbetrieb benötigt wird. Auf eine zusätzliche Aufbereitung solcher Kühlmedien für die Rührerkühlung kann verzichtet werden.

## Patentansprüche

1. Elektromagnetische Rühreinrichtung zum Rühren des flüssigen Strangsumpfes in einer Stranggiessanlage, bestehend aus Rührspulen (4) mit Spulenkernen (5), die in einem Rührergehäuse (7) angeordnet und mittels einer Kühlflüssigkeit (8) gekühlt sind, dadurch gekennzeichnet, dass die Rührspulen (4) im Rührergehäuse (7) in eine erste, im wesentlichen stationäre Flüssigkeit (8) eingetaucht sind und im Bereich dieser ersten Flüssigkeit (8) innerhalb des Rührergehäuses (7) ein Kühlrohrsystem (11) vorgesehen ist, durch welches eine zweite Flüssigkeit (10) fliesst.

2. Rühreinrichtung nach Anspruch 1, dadurch gekennzeichnet, dass die erste Flüssigkeit (8) eine elektrisch nicht leitende Flüssigkeit, wie Oel etc., ist.

3. Rühreinrichtung nach Anspruch 1 oder 2, dadurch gekennzeichnet, dass die zweite Flüssigkeit (10) Wasser ist.

4. Rühreinrichtung nach einem der Ansprüche 1 - 3, dadurch gekennzeichnet, dass der Rührer mit einer Kokille verbunden ist und mitoszilliert und dass das Kühlrohrsystem (32) an eine Speiseleitung (33) des Kokillenkühlwassers angeschlossen und in einem geschlossenen Kreislauf parallel zur oder anschliessend an die Kokillenkühlung geführt ist.

5. Rühreinrichtung nach einem der Ansprüche 1 - 3, dadurch gekennzeichnet, dass der Rührer (1) in der Strangführung stationär angeordnet und das Kühlrohrsystem (11 - 11‴) zwischen einer Speiseleitung (12) für Sekundärkühlwasser für die Strangkühlung und einer Sprüheinrichtung (14) zur Kühlung des Stranges (2) vorgesehen ist.

6. Rühreinrichtung nach einem der Ansprüche 1 - 5, dadurch gekennzeichnet, dass das Kühlrohrsystem (11 - 11‴) innerhalb des Rührergehäuses (7) in mehrere voneinander unabhängige Teilsysteme (11 - 11‴) unterteilt und mit einer Einspeisung (12) verbunden ist.

7. Rühreinrichtung nach einem der Ansprüche 1 - 6, dadurch gekennzeichnet, dass das Rührergehäuse (7) im Strahlungsbereich des gegossenen Stranges (2) mit einem Wassermantel (15) bzw. einem Strahlenschutzschild versehen und der Kühlwassermantel (15) mit der Wasserauslaufseite des Kühlrohrsystemes (11) verbunden ist.

8. Rühreinrichtung nach Anspruch 1, dadurch gekennzeichnet, dass die zweite Flüssigkeit (10) einer auf der Stranggiessanlge vorhandenen Speiseleitung (33 bzw. 12) für Kokillen- bzw. Sekundär-Kühlwasser angeschlossen ist.

## Claims

1. An electromagnetic stirrer for agitating the liquid phase of a cast strand in a continuous-casting plant, comprising stirrer coils (4) and coil cores (5) disposed in a stirrer casing (7) and cooled by a cooling liquid (8), characterised in that the stirrer coils (4) in the casing (7) are immersed in a first, substantially stationary liquid (8) and a cooling tube system (11) through which a second liquid (10) flows is disposed in the region of the first liquid (8) inside the stirrer casing (7).

2. A stirrer according to claim 1, characterised in that the first liquid (8) is a non-conductor of electricity such as oil.

3. A stirrer according to claim 1 or 2, characterised in that the second liquid (10) is water.

4. A stirrer according to any of claims 1 to 3, characterised in that the stirrer is connected to and oscillates with a mould and the cooling-tube system (32) is connected to a line (33) for supplying the mould- cooling water and is guided in a closed circuit parallel to or adjacent the mould-cooling system.

5. A stirrer according to any of claims 1 to 3, characterised in that the stirrer (1) is stationary in the casting-guide system and the cooling-tube system (11 - 11''') is disposed between a pipe (12) for supplying secondary cooling water for cooling the casting (2) and a sprayer (14) for cooling the casting.

6. A stirrer according to any of claims 1 to 5, characterised in that the cooling-tube system (11 - 11''') inside the stirrer casing (7) is divided into a number of independent component systems (11 - 11''') and connected to a supply (12).

7. A stirrer according to any of claims 1 to 6, characterised in that the casing (7) is provided with a water jacket (15) or anti-radiation shield in the area exposed to radiation from the casting (2) and the cooling-water jacket (15) is connected to the water outlet side of the cooling-tube system (11).

8. A stirrer according to claim 1, characterised in that the second liquid (10) is connected to a line (33 or 12) for supplying mould-cooling or secondary cooling water already present in the continuous-casting plant.

## Revendications

1. Dispositif d'agitation électromagnétique pour agiter le cratère liquide de la barre coulée dans une installation de coulée continue, dispositif qui comprend des bobines d'agitation (4) avec des noyaux de bobine (5), qui sont disposés dans un corps d'agitateur (7) et refroidis au moyen d'un liquide de refroidissement (8), caractérisé en ce que les bobines d'agitation (4) sont plongées, à l'intérieur du corps d'agitateur (7), dans un premier liquide (8) qui est essentiellement stationnaire, et un système de tuyaux de refroidissement (11), à travers duquel s'écoule un second liquide (10), est prévu dans la zone de ce premier liquide (8) à l'intérieur du corps d'agitateur (7).

2. Dispositif d'agitation selon la revendication 1, caractérisé en ce que le premier liquide (8) est un liquide non conducteur électrique, tel que l'huile, etc.

3. Dispositif d'agitation selon la revendication 1 ou 2, caractérisé en ce que le second liquide (10) est de l'eau.

4. Dispositif d'agitation selon une des revendications 1 - 3, caractérisé en ce que l'agitateur est relié à une lingotière avec laquelle il oscille, et que le système de tuyaux de refroidissement (32) est raccordé à une conduite d'alimentation (33) pour l'eau de refroidissement de la lingotière, système de tuyaux dans lequel l'eau de refroidissement circule dans un circuit fermé parallèlement au refroidissement de la lingotière ou à la suite de ce refroidissement.

5. Dispositif d'agitation selon une des revendications 1 - 3, caractérisé en ce que l'agitateur (1) est disposé stationnaire dans le dispositif de guidage de la barre coulée et le système de tuyaux de refroidissement (11 - 11''') est prévu entre une conduite d'alimentation (12) pour de l'eau de refroidissement secondaire destinée au refroidissement de la barre et un dispositif d'aspersion (14) pour refroidir la barre (2).

6. Dispositif d'agitation selon une des revendications 1 - 5, caractérisé en ce que le système de tuyaux de refroidissement (11 - 11''') est partagé à l'intérieur du corps d'agitateur (7) en plusieurs systèmes partiels (11 - 11'''), mutuellement indépendants, et est relié à une alimentation (12).

7. Dispositif d'agitation selon une des revendications 1 - 6, caractérisé en ce que le corps d'agitateur (7) est pourvu, dans la zone de rayonnement de la barre coulée (2), d'une enveloppe d'eau (15) ou d'un bouclier de protection contre le rayonnement et l'enveloppe d'eau de refroidissement (15) est raccordée au côté sortie d'eau du système de tuyaux de refroidissement (11).

8. Dispositif d'agitation selon la revendication 1, caractérisé en ce que le second liquide (10) provient d'une conduite d'alimentation (33 ou 12) en eau de refroidissement de la lingotière ou en eau de refroidissement secondaire, conduite qui existe déjà dans l'installation de coulée continue.
